# FASCICULE DE BREVET EUROPEEN

(11) **EP 0 421 870 B1**
(45) Date de publication et mention de la délivrance du brevet: **19.01.1994**
(21) Numéro de dépôt: 90402727.3
(22) Date de dépôt: 02.10.1990
(51) Int. Cl.: H01R 13/533

(54) **Connecteur électrique étanche**
Undurchlässiger Steckverbinder
Liquid tight connector

(30) Priorité: 04.10.1989 FR 8912985
(43) Date de publication de la demande: 10.04.1991
(73) Titulaire: COMMISSARIAT A L'ENERGIE ATOMIQUE, 75015 Paris Cédex 15 (FR)
(72) Inventeur: Blanc, Yves J., F-75015 Paris (FR); Lemaitre, Gérard, F-93600 Aulnay sous Bois (FR)
(74) Mandataire: Mongrédien, André

(56) Documents cités:
- DE-B- 1 225 258
- FR-A- 1 204 000

## Description

L'invention se rapporte à un connecteur électrique dont l'étanchéité doit pouvoir être maintenue même s'il reste plongé dans des liquides agressifs, éventuellement à haute température ou à pression élevée et pendant des durées qui peuvent être assez longues.

FR-A-1 204 000 décrit un connecteur étanche dont les parties mâle et femelle portent des faces planes entre lesquelles un joint élastique est écrasé.

Comme le connecteur de l'invention est prévu notamment pour être utilisé dans des zones irradiées, la connexion doit pouvoir être assurée par télémanipulation. On a choisi, pour atteindre ces objectifs, un connecteur du type comprenant une partie mâle constituée d'une broche et une partie femelle constituée d'une douille dans laquelle la broche pénètre par translation. Les contacts électriques sont espacés axialement sur les deux parties. Le connecteur est caractérisé par deux surfaces de butée situées sur la partie mâle et la partie femelle, respectivement en forme de portion de sphère et de cône droit et dont le contact assure aisément l'étanchéité, et par deux portions filetées situées également sur les parties mâle et femelle et qui permettent de les visser l'une à l'autre. Les surfaces de butée sont profilées de manière à présenter une zone de contact mutuel linéaire et circonférentielle à la connexion. Le contact de ces surfaces empêche le dévissage accidentel du connecteur.

La surface de butée de la partie femelle est avantageusement située à l'extrémité de la douille pour constituer un entonnoir qui facilite l'introduction de la broche. Il est également avantageux que la portion filetée solidaire de la partie mâle soit disposée sur un fourreau entourant une partie de la broche qui porte la surface de butée.

On va maintenant décrire une réalisation de l'invention à l'aide des figures suivantes annexées à titre illustratif et non limitatif :
- les figures 1 et 2 représentent les parties femelle et mâle du connecteur ; et
- la figure 3 représente une coupe suivant la ligne III-III de la figure 1.

La partie femelle, référencée par 1 sur la figure 1, comprend une douille 2 munie à une extrémité d'une embouchure 3 en forme de cône droit et qui débouche dans un évidement 4 contenu dans la douille 2 et qui traverse celle-ci le long de son axe X. L'embouchure 3 est rétrécie vers l'évidement 4 et constitue donc un entonnoir. Sur le contour externe de la douille 2, près de l'embouchure 3, ont été établis côte à côte un filetage 5 et un contour extérieur hexagonal 6 qu'une clef peut saisir. Les contacts électriques sont situés dans l'évidement 4 entre un épaulement 7 et un fond 8, opposé à l'embouchure 3 et par lequel passent les raccordements électriques à la partie femelle. Dans le cas présent, un thermocouple 9 traverse le fond 8 et s'étend, extérieurement à la partie femelle 1, dans une gaine 10 de crayon de combustible nucléaire dont l'extrémité est fixée (éventuellement par l'intermédiaire d'une jonction diffusée non représentée) au fond 8 : un tel appareillage permet donc de mesurer en service la température au coeur du combustible du réacteur, mais d'autres utilisations du connecteur restent possibles.

On trouve successivement entre l'épaulement 7 et le fond 8 un premier empilement de rondelles isolantes 11, une bague de contact négatif 12, un deuxième empilement de rondelles isolantes 13, une bague de contact positif 14 et un troisième empilement de rondelles isolantes 15. Un étui 16 cylindrique et isolant est disposé autour des bagues 12 et 14 et les isole de la douille 2, qui est en acier inoxydable.

Une goupille isolante 17 traverse parallèlement à l'axe X le fond 8, les bagues 12 et 14 et les empilements de rondelles 11, 13 et 15 afin d'empêcher ces diverses pièces de tourner pendant l'introduction du connecteur.

Deux fils électriques 18 relient le thermocouple 9 à la bague de contact positif 14 pour l'un, à la bague de contact négatif 12 pour l'autre. Pour cela, on les fait passer dans des perçages dans le troisième empilement 15 et, pour le second, à travers un perçage dans la bague de contact positif 14 avec un remplissage d'isolant et dans le deuxième empilement 13. Ces divers perçages ne sont toutefois pas représentés.

Les faces internes des bagues 12 et 14 peuvent porter des chanfreins 19 aussi bien vers l'embouchure 3 que vers le fond 8. Par ailleurs, on voit sur la figure 3 que la bague de contact négatif 12 est constituée par deux demi-bagues 12a et 12b dont la première, transpercée par la goupille 17, est fixe dans la douille 2, alors que l'autre 12b est repoussée en direction de la demi-bague 12a précédente par un ressort 20 qui s'appuie sur l'étui 16. Quoique non représentée, la bague de contact positif 14 est identique. Ces dispositions assurent une application correcte des bagues 12 et 14 contre les contacts de la partie mâle, sans jeux et sans basculements des demi-bagues. Enfin, la surface interne 21 de la douille 2, entre l'embouchure 3 et l'épaulement 7, est lisse et cylindrique.

La partie mâle 25 comprend, comme on le voit sur la figure 2, un fourreau 26 en acier inoxydable qui contient un évidement 27 et à une extrémité duquel est disposé un fond 28 que traverse un câble électrique 29. L'autre extrémité du fourreau est élargie et porte un taraudage 30. Une broche 31, située dans l'évidement 27, dépasse de l'extrémité élargie du fourreau 26 et s'appuie sur un épaulement 32 de celui-ci. Un contour extérieur hexagonal 43 analogue à celui de la partie femelle (référence 6) peut être prévu sur le fond 28 pour permettre une préhension par télémanipulation.

La broche 31 se compose essentiellement de pièces cylindriques coaxiales à l'axe Y de la partie mâle 25 et plus précisément d'un contact positif constitué par une tige 33 qui se termine à l'extérieur par une extrémité épanouie 34, d'un contact négatif 35 tubulaire disposé autour de la tige 33 et plus court que celle-ci, d'un premier étui isolant 36 qui sépare la tige 33 du tube 35, d'un second étui isolant 37 autour du contact négatif 35 et d'un manchon 38 en acier inoxydable qui entoure le second étui isolant 37. Le manchon 38 comprend une extrémité extérieure 39 cylindrique qui vient prolonger un élargissement 40 en portion de sphère et qui est donc limité par une surface de butée convexe. Une goupille isolante 45 s'étend diamétralement dans la broche 31 pour empêcher les déplacements de la tige 33, du contact négatif 35, des étuis 36 et 37 et du manchon 38. Des fils électriques 41 dans l'évidement 27, entre la broche 31 et le fond 28, relient les contacts positif et négatif au câble 29.

Une entretoise isolante 42 sépare dans la direction de l'axe Y l'extrémité épaisse 34 du contact négatif 35. Par ailleurs, l'extrémité épanouie 34 se termine sur un chanfrein 44.

La connexion peut se faire en saisissant les parties hexagonales 6 et 43 des parties femelle 1 et mâle 25 par deux pinces télémanipulées. On fait pénétrer l'extrémité épanouie 34 dans l'embouchure 3 puis dans l'évidement 4 par un mouvement de translation suivant les axes X et Y. Cette opération se fait facilement grâce à la forme d'entonnoir de l'embouchure 3 et au chanfrein 44. Le centrage complet est effectué lorsque l'extrémité extérieure 39 du manchon de centrage 38 s'engage sur la surface interne 21 de la douille 2. Les contacts positif et négatif sont alors introduits dans les bagues 12 et 14 en écartant leurs demi-bagues. Enfin, le vissage des parties filetées 5 et 30 est effectué jusqu'à ce que l'élargissement 40 bute et se coince contre l'embouchure 3, après quoi le desserrage accidentel du connecteur est exclu. On constate donc que lorsque le connecteur est assemblé, du fluide environnant doit passer entre les parties filetées 5 et 30, les surfaces coniques en butée de l'embouchure 3 et de l'élargissement 40, ainsi qu'entre la surface interne 21 et la surface de l'extrémité 39 avant de parvenir aux contacts électriques ; une telle éventualité est peu probable malgré l'absence de joints d'étanchéité, qui seraient de toute façon inutilisables dans certains milieux corrosifs. Dans la forme de réalisation représentée, où l'extrémité élargie du fourreau 26 s'étend autour de l'élargissement 40, la partie femelle 1 s'imbrique partiellement dans la partie mâle 25, ce qui garantit une bonne cohésion de l'assemblage.

D'autres profils de conicité ou de resserrement sont également possibles pour les surfaces de l'embouchure 3 et de l'élargissement 40. Il suffit qu'un contact s'établisse sur une circonférence, ce qui implique simplement qu'une des surfaces soit saillante, l'autre pouvant être concave, convexe ou droite.

Dans la description précédente, le choix de la polarité des contacts, positif et négatif respectivement, est évidemment arbitraire. Les matériaux (acier inoxydable et céramique) sont choisis pour résister à la température et à la pression imposées par l'utilisation.

Dans le cas du thermocouple, qui ne représente qu'une application particulière de l'invention, les contacts seraient avantageusement en alliages thermoélectriques. Enfin, dans d'autres applications, comme les capteurs de pression ou les jauges de contrainte, on peut envisager des connecteurs selon l'invention présentant trois contacts alignés (ou plus).

## Revendications

1. Connecteur comportant une partie femelle (1) comprenant une douille (2) et une partie mâle (25) comprenant une broche (31), la broche et la douille étant pourvues de contacts électriques et s'emboîtant l'une dans l'autre par un mouvement de translation pour établir la connexion, caractérisé en ce que les parties mâle et femelle sont munies de surfaces de butée (3, 40) en portion de sphère pour la partie mâle et en cône droit pour la partie femelle, profilées de manière à présenter un contact mutuel linéaire et circonférentiel à la connexion, et de moyens (5, 30) permettant de les visser l'une sur l'autre.

2. Connecteur selon la revendication 1, caractérisé en ce que les contacts électriques des parties mâle et femelle sont espacés longitudinalement.

3. Connecteur suivant l'une quelconque des revendications 1 ou 2, caractérisé en ce que les contacts électriques de la partie femelle sont des bagues conductrices chanfreinées (19).

4. Connecteur suivant la revendication 3, caractérisé en ce que les bagues conductrices sont composées de deux parties semi-circulaires séparées dont l'une est poussée vers l'autre par un ressort (20).

5. Connecteur selon l'une quelconque des revendications 1 à 4, caractérisé en ce que les contacts électriques de la partie mâle sont chanfreinés.

6. Connecteur suivant l'une quelconque des revendications 1 à 5, caractérisé en ce que les moyens de vissage situés sur la partie mâle sont disposés sur un fourreau (26) fixé à la partie mâle et entourant une partie de la broche (31) qui porte la surface de butée de la partie mâle.

7. Connecteur suivant l'une quelconque des revendications 1 à 6, caractérisé en ce que la surface de butée de la partie femelle est située à l'extrémité de la partie femelle.

## Patentansprüche

1. Steckverbinder, der einen Buchsenteil (1) umfaßt, der eine Hülse (2) enthält, und einen Steckerteil (25), der einen Stift (31) enthält, wobei der Stift und die Hülse mit elektrischen Kontakten versehen sind und ineinandergesteckt werden durch eine Längsbewegung, um die Verbindung herzustellen,
dadurch **gekennzeichnet,**
daß der Stecker- und der Buchsenteil mit Anschlagflächen (3, 40) versehen sind, kugelteilstückförmig für den Stecker und geradlinig-konusförmig für die Buchse, so geformt, daß die Verbindung einen gegenseitigen Linear- und Umfangskontakt aufweist, und Einrichtungen (5, 30), die ermöglichen, sie miteinander zu verschrauben.

2. Steckverbinder nach Anspruch 1, dadurch gekennzeichnet, daß die elektrischen Kontakte des Stecker- und des Buchsenteils auf Längsabstand gehalten werden.

3. Steckverbinder nach einem der Ansprüche 1 oder 2, dadurch gekennzeichnet, daß die elektrischen Kontakte des Buchsenteils angefaste Leiterringe (19) sind.

4. Steckverbinder nach Anspruch 3, dadurch gekennzeichnet, daß die Leiterringe sich zusammensetzen aus zwei getrennten halbkreisförmigen Teilen, wovon einer gegen den anderen gedrückt wird durch eine Feder (20).

5. Steckverbinder nach einem der Ansprüche 1 bis 4, dadurch gekennzeichnet, daß die elektrischen Kontakte des Buchsenteils abgefast sind.

6. Steckverbinder nach einem der Ansprüche 1 bis 5, dadurch gekennzeichnet, daß die auf dem Steckerteil befindlichen Verschraubungseinrichtungen an einer Muffe (26) angebracht sind, befestigt am Steckerteil und einen Teil des Stifts (31) umgebend, der die Anschlagfläche des Steckerteils enthält.

7. Steckverbinder nach einem der Ansprüche 1 bis 6, dadurch gekennzeichnet, daß die Anschlagfläche des Buchsenteils sich am Ende des Buchsenteils befindet.

## Claims

1. Connector, which includes a female part (1) comprising a socket (2) and a male part (25) comprising a plug (31), the plug and the socket being provided with electrical contacts and being fitted one into the other by a translational movement in order to establish the connection, characterised in that the male and female parts are equipped with limit-stop surfaces (3, 40) in the form of a sphere portion for the male part and in the form of a right cone for the female part, these being profiled so as to present a linear and circumferential mutual contact to the connection, and with means (5, 30) enabling them to be screwed one onto the other.

2. Connector according to Claim 1, characterised in that the electrical contacts of the male and female parts are spaced apart longitudinally.

3. Connector according to either of Claims 1 and 2, characterised in that the electrical contacts of the female part are bevelled conducting rings (19).

4. Connector according to Claim 3, characterised in that the conducting rings are composed of two separate semicircular parts, one of which is pushed towards the other by a spring (20).

5. Connector according to any one of Claims 1 to 4, characterised in that the electrical contacts of the male part are bevelled.

6. Connector according to any one of Claims 1 to 5, characterised in that the screwing means located on the male part are arranged on a sleeve (26) fixed to the male part and surrounding a part of the plug (31) which carries the limit-stop surface of the male part.

7. Connector according to any one of Claims 1 to 6, characterised in that the limit-stop surface of the female part is located at the end of the female part.
